# EUROPÄISCHE PATENTSCHRIFT

(11) **EP 1 655 260 B1**
(45) Veröffentlichungstag und Bekanntmachung des Hinweises auf die Patenterteilung: **29.12.2010**
(21) Anmeldenummer: 05110384.4
(22) Anmeldetag: 04.11.2005
(51) Int. Cl.: B66B 23/00, B66B 29/06

(54) **Fahrtreppe oder Fahrsteig**
Escalator or moving walkway
Escalier mécanique ou trottoir roulant

(30) Priorität: 08.11.2004 EP 04405682
(43) Veröffentlichungstag der Anmeldung: 10.05.2006
(73) Patentinhaber: Inventio AG, 6052 Hergiswil (CH)
(72) Erfinder: Illedits, Thomas, 2491 Neufeld (AT); Ulrich, Robert, 2460 Bruckneudorf (AT); Hölzl, Hubert, 2440 Reisenberg (AT)

(56) Entgegenhaltungen:
- EP-A- 0 716 039
- US-A- 3 913 723
- US-A- 4 476 971
- US-A- 5 307 918

## Beschreibung

Die Erfindung betrifft ein verfahren zur Montage einer Fahrtreppe bzw. eines Fahrsteigs mit Stufen bzw. Paletten, mit einer Balustrade mit Handlauf und mit an einem unteren Fahrtreppenkopf bzw. Fahrsteigkopf und an einem oberen Fahrtreppenkopf bzw. Fahrsteigkopf angeordneten Kopfelementen, die mit einem Fachwerk der Fahrtreppe bzw. des Fahrsteiges verbunden sind, nach dem Oberbegriff des Auspruchs 1.

Kopfelemente wie beispielsweise Kammplatte, Balustradenklemmen, Sockelblechbefestigungswinkel, Handlaufumlenkrollen, Fingerschutzmechanik, etc. einer Fahrtreppe bzw. eines Fahrsteiges werden üblicherweise einzeln auf das Fachwerk aufgesetzt und justiert.

Ein kopfelement ist z.B. in US-A-5307918 gezeigt.

Ein Nachteil des bekannten Montageablaufs liegt darin, dass zuerst das Fachwerk fertig montiert werden muss, bevor mit der Montage der Kopfelemente begonnen werden kann, was eine lange Durchlaufzeit bei der Montage der gesamten Fahrtreppe bzw. des gesamten Fahrsteiges zur Folge hat.

Hier will die Erfindung Abhilfe schaffen. Die Erfindung, wie sie in Anspruch 1 gekennzeichnet ist, löst die Aufgabe, die Nachteile der bekannten Montage zu vermeiden und den Aufbau einer Fahrtreppe bzw. eines Fahrsteiges so zu wählen, dass Montagearbeiten parallel ausführbar sind.

Vorteilhafte Weiterbildungen der Erfindung sind in den abhängigen Patentansprüchen angegeben.

Die durch die Erfindung erreichten Vorteile sind im wesentlichen darin zu sehen, dass die Durchlaufzeit bei der Montage der gesamten Fahrtreppe bzw. des gesamten Fahrsteiges wesentlich verkürzt werden kann. Ausserdem können die Kopfelemente unabhängig von der Fachwerkmontage zu einer Baugruppe zusammengefügt und im voraus justiert werden. Die Baugruppe kann dann in einem Stück auf das Fachwerk der Fahrtreppe bzw. auf das Fachwerk des Fahrsteiges aufgesetzt werden.

Im weiteren Beschreibungsverlauf wird die Erfindung auf eine Fahrtreppe bezogen dargestellt. Die Offenbarung gilt aber sinngemäss auch für einen Fahrsteig. Die Aufzählung der Kopfelemente ist nicht abschliessend.

Anhand der beiliegenden Figuren wird die vorliegende Erfindung näher erläutert.

Es zeigen:
Fig. 1
   eine Fahrtreppe mit einer Balustrade, einem Fachwerk und einer erfindungsgemässen, am unteren Ende und am oberen Ende der Fahrtreppe angeordneten Baugruppe,
Fig. 2
   einen Ausschnitt A des oberen Endes der Fahrtreppe,
Fig. 3
   einen Schnitt entlang der Linie D-D gemäss der Fig. 2,
Fig. 4
   einen Schnitt entlang der Linie B-B gemäss der Fig. 2,
Fig. 5
   einen Schnitt entlang der Linie C-C gemäss der Fig. 2,
Fig. 6
   eine Hälfte der erfindungsgemässen Baugruppe,
Fig. 7
   Einzelheiten der Baugruppe und
Fig. 8
   eine Einrichtung zur Überwachung einer Kammplatte.

Fig. 1 zeigt eine Fahrtreppe 1 mit einer Glasbalustrade 2 mit Handlauf 2.1 und einer am unteren Fahrtreppenkopf 4.1 und am oberen Fahrtreppenkopf 4.2 angeordneten Baugruppe 3, die aus einzelnen Treppenkopfelementen besteht und mit dem Fachwerk 9 verbunden ist. Die Fahrtreppe 1 verbindet ein unteres Stockwerk E1 mit einem oberen Stockwerk E2, wobei Stufen 9.1 entlang von Führungen 9.2 des Fachwerkes 9 bewegt werden.

Fig. 2 zeigt den Ausschnitt A des oberen Fahrtreppenkopfes 4.2 der Fahrtreppe 1. Fig. 2 zeigt auch die Lage der Schnitte B-B, C-C und D-D, die in der Fig. 4 bzw. in der Fig. 5 bzw. in der Fig. 3 dargestellt sind.

Die Baugruppe 3 besteht im wesentlichen aus je Seite einem Kammplattenträger 6, die eine Kammplatte 5 tragen. Der Kammplattenträger weist ein C-förmiges Profil auf und wird durch Versteifungsrippen 7 verstärkt, um das Endbogengewicht der Glasbalustrade 2 aufnehmen zu können. Die Versteifungsrippen 7 sind beispielsweise mit dem Kammplattenträger 6 verschweißt. Durch am Fachwerk 9 angeordnete Stützen 8 wird der Kammplattenträger 6 in der Höhe zum Fachwerk 9 eingestellt. Diese Höhenverstellung wird beispielsweise durch Schrauben Nieten oder Schweissbolzen 10 bewerkstelligt. Auch ein Verschweissen nach der Höheneinstellung ist möglich. Die Stützen 8 sind mit dem Fachwerk 9 verschraubt oder verschweißt und werden mittels einer Lehre in der Breite zum Fachwerk 9 eingestellt.

Am Kammplattenträger 6, der den Grundbauteil der Baugruppe 3 bildet, ist an der Vorderseite die Fingerschutzkontaktmechanik 11 angeordnet. An der Fingerschutzkontaktmechanik 11 werden die Handlaufeinlaufblende und die Stirnbleche des Handlaufeinlaufes angeschraubt, die gemeinsam die linke oder rechte Handlaufeinlaufgruppe bzw.

### Handlaufeinführungsgruppe bilden.

An der Oberseite des Kammplattenträgers 6 bzw. an der oberen Biegefläche des C-Profils des Kammplattenträgers 6 sind zwei Balustradenklemmen 12 angeordnet. Die Balustradenklemmen 12 nehmen den Endbogen der Balustrade 2 auf. Die vordere Balustradenklemme 12 nimmt zusätzlich noch eine Handlaufführungsrolle 13 auf. Außerdem ist an der Vorderseite des Kammplattenträgers 6 hinter der Fingerschutzkontaktmechanik 11 ein Sockelblechbefestigungswinkel 14 angeschraubt, mittels dem das Endstück der Sockelbleche zur Kammplatte 5 richtig positionierbar ist. Zudem ist an der Hinterseite des Kammplattenträgers 6 hinter der zweiten Stütze 8 ein weiterer Sockelblechbefestigungswinkel 15 angeschraubt, mittels dem das Endstück der Sockelbleche millimetergenau zur Kammplatte 5 positionierbar ist. Im Mittelteil des Kammplattenträgers 6 hinter der ersten Stütze 8 bzw. hinter der ersten Versteifungsrippe 7, ist eine Einrichtung zur Überwachung der horizontalen Lage der Kammplatte 5 vorgesehen, wobei die Einrichtung einen Kammplattenschalter 16, eine Auslösefeder 17 und einen Anschlagwinkel 18 aufweist.

Der Kammplattenschalter 16 wird bei horizontaler Verschiebung der Kammplatte 5 ausgelöst und stoppt den Betrieb der Fahrtreppe 1 sobald ein Gegenstand zwischen den bewegten Stufen 9.1 und der Kammplatte 5 eingeklemmt wird. Die Auslösefeder 17 wirkt der in Bewegung versetzten Kammplatte 5 mit ihrer Federkraft entgegen und hält die Kammplatte 5 in ihrer Ausgangsstellung. Der Anschlagwinkel 18 ist mit der Kammplatte 5 verbunden und dient als Gegenlagerung für die Auslösefeder 17.

An der Hinterseite des Kammplattenträgers 6, hinter der zweiten Versteifungsrippe 7 und vor der dritten Versteifungsrippe 7 bzw. vor der zweiten Stütze 8 ist ein Handlaufumlenkrollenbogen 19 angeordnet, der den Handlauf 2.1 zum Handlaufantriebsrad nach unten führt. Der Handlaufumlenkrollenbogen 19 muss mit der Handlaufführungsrolle 13 eine gemeinsame Linie bilden bzw. fluchten.

Fig. 6 und Fig. 7 zeigen eine Hälfte der fertig montierten und auf das Fachwerk 9 aufgesetzten Baugruppe 3. Die Baugruppe 3 wird mit allen Kopfelementen in einem Stück vormontiert und justiert und komplett auf das Fachwerk 9 der Fahrtreppe 1 aufgesetzt. Beim anschließenden Werkszusammenbau der Fahrtreppe 1 wird die Kammplatte 5 richtig zu den Laufbahnen 9.2 und Stufen 9.1 eingestellt und somit endgültig positioniert.

Während der Vormontage und bis nach der Endmontage am Fachwerk 9 dient die Kammplatte 5 als Verbindungselement zwischen den beiden Kammplattenträgern 6. Die Kammplatte 5 weist an Auslegern 5.1 Bohrungen 5.2 auf, durch die nicht dargestellte Schrauben die Ausleger 5.1 mit dem Kammplattenträger 6 verbinden. Nach der Endmontage auf dem Fachwerk 9 werden die Schrauben entfernt, wobei die Ausleger 5.1 auf dem Kammplattenträger 6 horizontal gleiten können. In vertikaler Richtung wird die Bewegung der Ausleger 5.1 mittels Gewindestiften 6.1 begrenzt, wobei die Gewindestifte 6.1 an Niederhaltern 7.1 der Versteifungsrippe 7 angeordnet sind und eine Justierung der vertikalen Bewegung ermöglichen.

Durch die Niederhalter 7.1, die in die Versteifungsrippe 7 integriert sind, wird die Kammplatte 5 in der vertikalen Bewegung begrenzt. Das horizontale Gleiten der Kammplatte 5 wird durch die Niederhalter 7.1 nicht behindert oder eingeschränkt. Im weiteren ist anstatt der Niederhalter 7.1 auch eine durchgehende oder temporäre Führung der Kammplatte 5 an den Auslegern 5.1 möglich. Zu diesem Zweck werden auf die Versteifungsrippen 7 Führungen bzw. Gegenführungen montiert, die die Kammplatte 5 in ihrer vertikalen Bewegung hindern bzw. begrenzen.

Fig. 8 zeigt eine Einrichtung zur Überwachung der Kammplatte 5. In einem Gehäuse 18.1 angeordnete Halteplatten 18.2 tragen einen in seiner Längsachse verschiebbar gelagerten Stössel 18.3. Das eine Ende des Stössels 18.3 ist mittels des Anschlagwinkels 18 betätigbar, das andere Ende des Stössels 18.3 betätigt mittels eines Stösselkopfes 18.4 den Kammplattenschalter 16. Der Stössel 18.3 durchdringt die Auslösefeder 17, wobei die Auslösefeder 17 einenends sich an der Halteplatte 18.2 abstützt und anderenends mit dem Stössel 18.3 verbunden ist. Die Auslenkung des Stössels 18.3 ist begrenzt durch eine Anschlagmutter 18.5. Die Auslösefeder 17 wirkt der in Bewegung versetzten Kammplatte 5 mit ihrer Federkraft entgegen. Wie in Fig. 8 gezeigt, hat die Kammplatte 5 mittels des Anschlagwinkels 18 den Stössel 18.3 betätigt, der seinerseits mittels des Stösselkopfes 18.4 den Kammplattenschalter 16 betätigt hat.

## Patentansprüche

1. Verfahren zur Montage einer Fahrtreppe (1) bzw. eines Fahrsteigs mit Stufen (9.1) bzw. Paletten, mit einer Balustrade (2) mit Handlauf (2.1) und mit an einem unteren Fahrtreppenkopf (4.1) bzw. Fahrsteigkopf und an einem oberen Fahrtreppenkopf (4.2) bzw. Fahrsteigkopf angeordneten Kopfelementen (5,11,12,13,14,19), die mit einem Fachwerk (9) der Fahrtreppe (1) bzw. des Fahrsteiges verbunden sind, wobei die Kopfelemente eine die Stufen (9.1) bzw. die Paletten kämmende Kammplatte (5) und je Seite der Kopfelemente einen Kammplattenträger (6) aufweisen,
**dadurch gekennzeichnet,**
**dass** die Kopfelemente (5,11,12,13,14,15,19) je Fahrtreppenkopf bzw. Fahrsteigkopf zu einer Baugruppe (3) vormontiert werden und dass die fertig montierte Baugruppe (3) auf das Fachwerk (9) des Fahrtreppenkopfes bzw. des Fahrsteigkopfes aufgesetzt wird, wobei die Kammplatte (5) als Verbindungselement zwischen den beiden Kammplattenträgern (6) während der Vormontage und bis nach der Endmontage am Fachwerk (9) vorgesehen ist.

2. Verfahren nach Anspruch 1,
**dadurch gekennzeichnet,**
**dass** nach der Montage des Fahrtreppenkopfs (4.1,4.2) bzw. des Fahrsteigkopfs die Verbindung zwischen Kammplatte (5) und Kammplattenträgern (6) gelöst wird, sodass die Kammplatte (5) bewegbar an den Kammplattenträgern (6) angeordnet ist.

3. Verfahren nach einem der Ansprüche 1 oder 2,
**dadurch gekennzeichnet,**
**dass** der Kammplattenträger (6) durch am Fachwerk (9) angeordnete Stützen (8) in der Höhe zum Fachwerk (9) eingestellt wird.

4. Verfahren nach einem der vorhergehenden Ansprüche,
**dadurch gekennzeichnet,**
**dass** am Kammplattenträger (6) weitere Treppenkopfelemente bzw. Fahrsteigkopfelemente angeordnet werden, wobei je Seite mindestens eine Fingerschutzkontaktmechanik (11), Balustradenklemmen (12), eine Handlaufführungsrolle (13), Sockelblechbefestigungswinkel (14,15) und ein Handlaufumlenkrollenbogen (19) vorgesehen sind.

## Claims

1. Method for the assembly of an escalator (1) or moving walk with steps (9.1) or pallets, with a balustrade (2) with handrail (2.1), and with head elements (5,11,12,13,14,15,19), which are arranged on a lower escalator head (4.1) or moving-walk head and on an upper escalator head (4.2) or moving-walk head and fastened to a truss (9) of the escalator (1) or moving walk, the head elements having a comb plate (5) that combs the steps (9.1) or the pallets, and on each side of the head elements a comb-plate carrier (6),
**characterized in that**
the head elements (5,11,12,13,14,15,19) of each escalator head or moving-walk head are pre-assembled to a subassembly (3), and **in that** the completely assembled subassembly (3) is mounted on the truss (9) of the escalator head or of the moving-walk head, the comb plate (5) being provided as connecting element between the two comb-plate carriers (6) during the preassembly and until after the final mounting on the truss (9).

2. Method according to Claim 1,
**characterized in that**
after assembly of the escalator head (4.1, 4.2) or of the moving-walk head, the connection between comb plate (5) and comb-plate carriers (6) is released, so that the comb plate (5) is arranged movably on the comb-plate carriers (6).

3. Method according to one of claims 1 or 2,
**characterized in that**,
the height of the comb-plate carrier (6) relative to the truss (9) is set by supports (8) arranged on the truss (9).

4. Method according to one of the foregoing claims,
**characterized in that**
arranged on the comb-plate carrier (6) are further escalator-head elements or moving-walk head elements, there being provided on each side at least one finger-protection contact mechanism (11), balustrade clips (12), a handrail guide-roller (13), skirt-panel fastening brackets (14, 15), and a handrail return-sheave curve (19).

## Revendications

1. Procédé de montage d'un escalier roulant (1) ou d'un trottoir roulant avec des marches (9.1) ou des plateaux, avec une balustrade (2) équipée d'une main courante (2.1) et avec des éléments de tête (5, 11, 12, 13, 14, 19) qui sont agencés sur une tête inférieure d'escalier roulant (4.1) ou sur une tête inférieure de trottoir roulant et sur une tête supérieure d'escalier roulant (4.2) ou sur une tête supérieure de trottoir roulant et qui sont reliés à un mécanisme de déplacement (9) de l'escalier roulant (1) ou du trottoir roulant, les éléments de tête comportant une plaque de peigne (5) peignant les marches (9.1) ou les plateaux et, de chaque côté des éléments de tête, un support de plaque de peigne (6),
**caractérisé en ce que** les éléments de tête (5, 11, 12, 13, 14, 15, 19) sont prémontés en un module (3) pour chaque tête d'escalier roulant ou de trottoir roulant et **en ce que** le module monté (3) est posé sur le mécanisme de déplacement (9) de la tête d'escalier roulant ou de trottoir roulant, la plaque de peigne (5) étant prévue comme élément de liaison entre les deux supports de plaque de peigne (6) pendant le prémontage et jusqu'à la fin du montage sur le mécanisme de déplacement (9).

2. Procédé selon la revendication 1, **caractérisé en ce que**, après le montage de la tête d'escalier roulant (4.1, 4.2) ou de la tête de trottoir roulant, la liaison entre la plaque de peigne (5) et les supports de plaque de peigne (6) est défaite de sorte que la plaque de peigne (5) est montée mobile sur les supports de plaque de peigne (6).

3. Procédé selon l'une des revendications 1 ou 2, **caractérisé en ce que** le support de plaque de peigne (6) est réglé en hauteur par rapport au mécanisme de déplacement (9) par des appuis (8) agencés sur le mécanisme de déplacement (9).

4. Procédé selon l'une des revendications précédentes, **caractérisé en ce que** d'autres éléments de tête d'escalier roulant ou d'autres éléments de tête de trottoir roulant sont agencés sur le support de plaque de peigne (6), au moins un mécanisme de contact de protection des doigts (11), des pinces de balustrade (12), un rouleau de guidage de main courante (13), une équerre de fixation de tôle de socle (14, 15) et un arc de galets de guidage de main courante (19) étant prévus pour chaque côté.
